# EUROPÄISCHE PATENTSCHRIFT

(11) **EP 0 915 253 B1**
(45) Veröffentlichungstag und Bekanntmachung des Hinweises auf die Patenterteilung: **26.11.2003**
(21) Anmeldenummer: 98117925.2
(22) Anmeldetag: 22.09.1998
(51) Int. Cl.: F02M 61/14, F02M 55/02

(54) **Hochdruck-Kraftstoffeinspritzvorrichtung für eine Brennkraftmaschine, insbesondere Otto-Motor**
High pressure fuel injection device for an internal combustion engine, especially an Otto engine
Dispositif d'injection de combustible à haute pression pour moteurs à combustion interne, notamment pour moteurs Otto

(30) Priorität: 04.11.1997 DE 19748593
(43) Veröffentlichungstag der Anmeldung: 12.05.1999
(73) Patentinhaber: Bayerische Motoren Werke Aktiengesellschaft, 80788 München (DE)
(72) Erfinder: Meindl, Hermann, 81927 München (DE); Kreil, Franz, 81929 München (DE)

(56) Entgegenhaltungen:
- DE-A- 2 237 666
- DE-A- 2 908 095
- US-A- 5 762 040
- PATENT ABSTRACTS OF JAPAN vol. 1996, no. 09, 30. September 1996 (1996-09-30) & JP 08 121285 A (HITACHI LTD), 14. Mai 1996 (1996-05-14)

## Beschreibung

Die Erfindung bezieht sich nach dem Oberbegriff des Patentanspruches 1 auf eine Hochdruck-Kraftstoffeinspritzvorrichtung für eine Brennkraftmaschine, insbesondere Otto-Motor, mit einer direkt in einen Brennraum gerichtet angeordneten Einspritzdüse, die mit einem Anschußstutzen eines am Maschinengehäuses anordbaren Kraftstoff-Hochdruckspeichers mittels einer Steckverbindung mit einem Toleranzen ausgleichenden elastischen Dichtelement verbindbar ist. Eine derartige Hochdruck-Kraftstoffeinspritzvorrichtung ist aus der Druckschrift JP 08 121285 A bekannt.

Für eine derartige Hochdruck-Kraftstoffeinspritzvorrichtung zur Benzin-Direkteinspritzung ist es bekannt, Einspritzdüse und Hochdruckspeicher jeweils gesondert im/am Maschinengehäuse anzuordnen und zum Ausgleich von Bauteiltoleranzen in der Steckverbindung von Einspritzdüse und Hochdruckspeicher diese Toleranzen aufnehmende elastische Dichtelemente vorzusehen.

Diese gesonderte Festlegung von Einspritzdüse und Hochdruckspeicher im/am Maschinengehäuse erfordert eine aufwendige Montage bzw. Demontage und weist weiter den Nachteil auf, daß eine dichtgeprüfte Einheit aus Einspritzdüse und Hochdruckspeicher (common rail) zur Montage an der Brennkraftmaschine wieder zerlegt werden muß.

Diese Nachteile sind bekanntlich bei Kraftstoffeinspritzvorrichtungen für eine Saugrohreinspritzung mit einer sämtliche Einspritzdüsen versorgenden Kraftstoff-Verteilerleiste dadurch überwunden, daß sämtliche Einspritzdüsen mittels einer Steckverbindung unter Zwischenschaltung eines elastischen Dichtelementes mit der Kraftstoff-Verteilerliste gekuppelt und mittels eines elastischen Federelementes gehalten sind (z.B. DE-C 38 43 214).

Der Erfindung liegt die Aufgabe zugrunde, für eine gattungsgemäße Hochdruck-Kraftstoffeinspritzvorrichtung eine Ausbildung aufzuzeigen, die unter Beachtung des einwirkenden Brennraumdruckes in Verbindung mit dem Erfordernis des Ausgleiches von Bauteiltoleranzen in Aufbau und Montage einfach ist.

Diese Aufgabe ist mit dem Patentanspruch 1 dadurch gelöst, daß der Hochdruckspeicher mit einer am Anschlußstutzen lösbar gehaltenen Einspritzdüse eine Montageeinheit bildet, und der Hochdruckspeicher mit dem Anschlußstutzen in Montagerichtung der Einspritzdüse am Maschinengehäuse lösbar festgelegt ist, wobei die im/am Maschinengehäuse auf Anschlag angeordnete Einspritzdüse über den festgelegten Hochdruckspeicher durch ein zwischen der Einspritzdüse und dem Anschlußstutzen kraftübertragend angeordnetes Federelement vorgespannt angeordnet ist.

Ein vorteilhaft einfacher Aufbau der Kraftstoffeinspritzvorrichtung ist dadurch erreicht, daß eine Montageeinheit wenigstens zwei Anschlußstutzen für Einspritzdüsen umfaßt, die jeweils über einen zylindrischen Steck-Fortsatz mit radialem Spiel in einer Kraftstoff-Zuleitung im jeweiligen Anschlußstutzen angeordnet sind unter Zwischenschaltung eines O-Ringes als elastischem Dichtelement und daß jeder Steck-Fortsatz ferner einspritzdüsenseitig eine Rillenanordnung aufweist zur Aufnahme einer Tellerfeder als kraftübertragendem Federelement zwischen jeweiligem Anschlußstutzen und jeweiliger Einspritzdüse.

Der einfache Aufbau der Kraftstoffeinspritzvorrichtung wird weiter im Hinblick auf die lösbar gehaltene Einspritzdüse am jeweiligen Anschlußstutzen dadurch vorteilhaft gefördert, daß jeder Anschlußstutzen einspritzdüsenseitig eine der den Steck-Fortsatz der Einspritzdüse aufnehmenden Zuleitung axial vorgelagerte Ausnehmung aufweist zur Anordnung von an der Tellerfeder angeordneter Haltelaschen, die über auswärts gerichtete Verriegelungszungen in Durchbrechungen in dem die Ausnehmung begrenzenden Mantel jedes Anschlußstutzens formschlüssig eingreifen. Vorzugsweise sind Tellerfeder und Haltelaschen mit Verriegelungszungen einstückig ausgebildet.

Um bei hohen, durch die Tellerfeder zu übertragenden Vorspannkräften eine kostengünstige Gestaltung dieses Haltemittels zu erzielen, wird in weiterer Ausgestaltung vorgeschlagen, daß eine erste, relativ dickwandige, vorzugsweise geschlitzte Tellerfeder als im wesentlichen kraftübertragendes Federelement vorgesehen ist und daß eine zweite, relativ dünnwandige, ebenfalls geschlitzte Tellerfeder einstückig mit Haltelaschen ausgebildet ist, wobei beide Tellerfedern gleichsinnig angeordnet sind zur Steigerung der Federkräfte.

Um die weiter oben erwähnten Verriegelungszungen im eingerasteten Zustand von in Umfangsrichtung wirkenden Kräften freizuhalten, wird ferner vorgeschlagen, daß die Haltelaschen jeweils über einen stufenförmigen Abschnitt mit dem Randbereich der Tellerfeder in Verbindung stehen, und die in Spaltausnehmungen des Mantels jedes Anschlußstutzens eingreifend angeordneten Abschnitte als Drehanschläge der bzw. jeder Tellerfeder dienen.

Vorzugsweise dienen die als Drehanschläge wirkenden Abschnitte der Haltelaschen in Kombination mit einer den der Rillenanordnung angepaßten Schlitz der Tellerfeder durchsetzenden Schutzeinrichtung für ein Steuerkabel oder einen angeformten Steckanschluß der Einspritzdüse zugleich der Lagesicherung der Einspritzdüse relativ zum Anschlußstutzen. Damit ist in vorteilhafter Weise beim Ein- bzw. Anbau einer erfindungsgemäßen Montageeinheit an der Brennkraftmaschine die gewählte Spritzstrahllage der Einspritzdüsen sichergestellt.

Schließlich wird für einen mehrzylindrigen Otto-Motor mit Benzin-Direkteinspritzung vorgeschlagen, daß die Einspritzdüsen in Reihe benachbarter Zylinder gruppenweise mit einem einzigen Hochdruckspeicher verbunden eine Montageeinheit bilden, wobei die Untereinheiten miteinander über eine Ausgleichsverbindung zum Ausgleich weiterer Bauteil-, Fertigungs- und Montagetoleranzen verbunden sind und die Ausgleichsverbindung vorzugsweise als ein Wellrohr gestaltet ist.

Die Erfindung ist anhand eines in der Zeichnung dargestellten Ausführungsbeispiels beschrieben. Es zeigt
- Figur 1: eine Hochdruck-Kraftstoffeinspritzvorrichtung als Montageeinheit mit zwei über ein Wellrohr gekoppelten Untereinheiten, an denen die Einspritzdüsen lösbar gehalten sind,
- Figur 2: einen Schnitt durch eine der Untereinheiten gemäß der Linie II-II in Figur 1,
- Figur 3: die in Figur 2 im Schnitt gezeigte Halteeinrichtung vergrößert dargestellt,
- Figur 4: eine für die Festlegung der Montageeinheit am Maschinengehäuse vorgesehene Verschraubung, und
- Figur 5: die in den Figuren 2 und 3 jeweils im Schnitt gezeigte Tellerfeder mit Haltelaschen in perspektivischer Darstellung.

Eine Hochdruck-Kraftstoffeinspritzvorrichtung 1 für eine Benzin-Direkteinspritzung bei einem nicht näher dargestellten Otto-Motor 2 umfaßt jeweils eine direkt in einen Brennraum 3 gerichtet angeordnete Einspritzdüse 4, die mit einem Anschlußstutzen 5 eines am Maschinengehäuse 6 anordbaren Kraftstoff-Hochdruckspeicher 7 mittels einer Steckverbindung mit einem Toleranzen ausgleichenden elastischen Dichtelement 8 verbindbar ist.

Um die Kraftstoffeinspritzvorrichtung 1 unter Beachtung des auf die Einspritzdüsen 4 wirkenden Brennraumdruckes in Verbindung mit dem Erfordernis des Ausgleiches von Bauteil-, Fertigungs- und Montagetoleranzen im Aufbau einfach zu gestalten und damit auch eine einfache Montage zu erzielen, bildet der Hochdruckspeicher 7 erfindungsgemäß mit an dessen Anschlußstutzen 5 lösbar gehaltenen Einspritzdüsen 4 eine Montageeinheit 9, wobei der Hochdruckspeicher 7 mit den Anschlußstutzen 5 in Montagerichtung der Einspritzdüsen 4 am Maschinengehäuse 6 lösbar festgelegt ist und die jeweils über eine Umfangsschulter 11 gegen einen Absatz 12 einer Aufnahme 13 im Maschinengehäuse 6 auf Anschlag angeordneten Einspritzdüsen 4 über den festgelegten Hochdruckspeicher 7 durch ein zwischen den Einspritzdüsen 4 und den Anschlußstutzen 5 jeweils kraftübertragend angeordnetes Federelement 14 vorgespannt angeordnet sind.

Wie aus Figur 1 ersichtlich, umfaßt die Montageeinheit 9 zwei Untereinheiten 9, 9" mit wenigstens jeweils zwei Anschlußstutzen 5 für Einspritzdüsen 4, die jeweils über einen zylindrischen Steck-Fortsatz 15 mit radialem Spiel in einer Kraftstoff-Zuleitung 16 im jeweiligen Anschlußstutzen 5 angeordnet sind unter Zwischenschaltung eines O-Ringes als elastischem Dichtelement 8, wobei jeder Steck-Fortsatz 15 ferner einspritzdüsenseitig eine Rillenanordnung 17 aufweist zur Aufnahme einer Tellerfeder 14 als kraftübertragendem Federelement zwischen jeweiligem Anschlußstutzen 5 und jeweiliger Einspritzdüse 4.

Mit der erfindungsgemäßen Anordnung der Tellerfeder 14 erübrigt sich in vorteilhafter Weise eine gesonderte Befestigung der Einspritzdüsen 4 im/am Maschinengehäuse 6.

Für die an der Montageeinheit 9 bzw. am Hochdruckspeicher 7 lösbar gehaltenen Einspritzdüsen 4 weist jeder Anschlußstutzen 5 einspritzdüsenseitig eine der den Steck-Fortsatz 15 der Einspritzdüse aufnehmenden Zuleitung 16 axial vorgelagerte Ausnehmung 18 auf zur Anordnung einer mit Haltelaschen 19 weitergebildeten Tellerfeder 14. Die Haltelaschen 19 weisen auswärts gerichtet angeordnete Verriegelungszungen 20 auf, die in Druchbrechungen 21 in dem die Ausnehmung 18 begrenzenden Mantel 22 jedes Anschlußstutzens 5 formschlüssig eingreifen. Wie aus den Figuren 2, 3 und 5 ersichtlich, sind die Haltelaschen 19 mit den Verriegelungszungen 20 einstückig an den Tellerfedern 14 angeordnet.

Mit der vorbeschriebenen erfindungsgemäß gestalteten Tellerfeder 14 ist zur lösbaren Halterung jeder Einspritzdüse 4 am Hochdruckspeicher 7 bzw. an der Montageeinheit 9 eine zweifache Formschlußverbindung erreicht, nämlich eine erste Formschlußverbindung der Tellerfeder 14 mit der Rillenanordnung 17 der Einspritzdüse 14 einerseits und der in Durchbrechungen 21 im Mantel 22 des Anschlußstutzens 5 einrastenden Verriegelungszungen 20 der Haltelaschen 19, die mit der die Vorspannkraft übertragenden Tellerfeder 14 in einstückiger Verbindung stehen. Bei ausreichendem Einbauraum können die Haltelaschen 19 auch am Außenumfang des Mantels 22 mit einwärts in die Durchbrechungen 21 eingreifenden Verriegelungszungen 20 vorgesehen sein.

Zur vereinfachten Herstellung der erfindungsgemäß gestalteten Tellerfeder 14 kann es vorteilhaft sein, daß eine erste, relativ dickwandige, der Rillenanordnung 17 entsprechend geschlitzte Tellerfeder 14 als im wesentlichen kraftübertragendes Federelement vorgesehen ist und daß eine zweite, relativ dünnwandige, geschlitzte Tellerfeder einstückig mit Haltelaschen ausgebildet ist, wobei beide Tellerfedern 14 gleichsinnig zur Steigerung der Federkraft für eine erhöhte Vorspannung angeordnet sind.

Einem Rotieren der Tellerfedern 14 unter Vorspannung ist dadurch begegnet, daß die Haltelaschen 19 jeweils über einen stufenförmigen Abschnitt 23 mit dem Randbereich der Tellerfeder 14 in Verbindung stehen und die in Spaltausnehmungen 24 des Mantels 22 jedes Anschlußstutzens 5 eingreifend angeordneten Abschnitte 23 als Drehanschläge dienen.

Diese als Drehanschläge wirkenden Abschnitte 23 der Haltelaschen 19 dienen in Kombination mit einer den der Rillenanordnung 17 angepaßten Schlitz 25 der Tellerfeder 14 durchsetzenden Schutzeinrichtung für ein Steuerkabel 26 oder einen angeformten Steckanschluß der Einspritzdüse 4 zugleich der Lagesicherung der Einspritzdüse 4 relativ zum Anschlußstutzen 5. Anstelle der mit dem Schlitz 25 der Tellerfeder 14 formschlüssig zusammenwirkenden Steuerkabel-Schutzeinrichtung oder des Steckanschlußes kann in der Rillenanordnung 17 auch ein auf die Strahllage der Einspritzdüse 4 abgestelltes Zweikant zur formschlüssigen Verbindung mit dem Schlitz 25 der Tellerfeder 14 vorgesehen sein. In beiden Fällen ist damit unabhängig von der einfachen Montage der Montageeinheit 9 für jeden Brennraum 3 die gewählte Einspritzstrahllage der Einspritzdüse 4 sichergestellt.

Gemäß Figur 1 bilden für einen mehrzylindrigen Otto-Motor 2 die Einspritzdüsen 4 von in Reihe benachbarter Zylinder gruppenweise mit einem einzigen Hochdruckspeicher 7 verbunden jeweils die Montageeinheit 9, wobei die Untereinheiten 9, 9" miteinander über eine Ausgleichsverbindung 27 zum Ausgleich aller möglichen Toleranzen verbunden sind. Vorzugsweise ist die Ausgleichsverbindung 27 als ein Wellrohr 28 gestaltet.

Mit der Erfindung ist eine Ausgestaltung einer Hochdruck-Kraftstoffeinspritzvorrichtung 1 für eine Benzin-Direkteinspritzung gefunden, die als dichtgeprüfte Einheit 9 aus Einspritzdüsen 4 und Hochdruckspeicher 7 (common rail) komplett an der Brennkraftmaschine 2 montierbar ist bei geringen Montagekosten, wobei mit dem aus Tellerfeder 14 und Haltelaschen 19 mit Verriegelungszungen 20 gestalteten Halte- und Verbindungselement in Kombination mit dem O-Ring 8 als elastischem Dichtelement der Steckverbindung der Einspritzdüsen 4 am Hochdruckspeicher 7 ein Ausgleich aller Bauteil-, Fertigungs- und Montagetoleranzen erzielt ist und zugleich eine Lageorientierung der Einspritzdüsen 4 sichergestellt ist. Da ferner bei einer Demontage der Montageeinheit 9 die Einspritzdüsen 4 am Hochdruckspeicher 7 verbleiben ist ein Auslaufen bzw. Verlust an Kraftstoff vermieden.

## Patentansprüche

1. Hochdruck-Kraftstoffeinspritzvorrichtung für eine Brennkraftmaschine, insbesondere Otto-Motor,
- mit einer direkt in einen Brennraum (3) gerichtet angeordneten Einspritzdüse (4), die
- mit einem Anschlußstutzen (5) eines am Maschinengehäuses (6) anordbaren Kraftstoff-Hochdruckspeichers (7) mittels einer Steckverbindung mit einem Toleranzen ausgleichenden elastischen Dichtelement (8) verbindbar ist,
- wobei der Hochdruckspeicher (7) mit dem Anschlußstutzen (5) in Montagerichtung der Einspritzdüse (4) am Maschinengehäuse (6) lösbar festgelegt ist,
**dadurch gekennzeichnet,**
- **daß** der Hochdruckspeicher (7) mit einer am Anschlußstutzen (5) lösbar gehaltenen Einspritzdüse (4) eine Montageeinheit (9, 9', 9") bildet, und wobei
- die im/am Maschinengehäuse (6) auf Anschlag angeordnete Einspritzdüse (4) über den festgelegten Hochdruckspeicher (7) durch ein zwischen der Einspritzdüse (4) und dem Anschlußstutzen (5) kraftübertragend angeordnetes Federelement (14) vorgespannt angeordnet ist.

2. Einspritzvorrichtung nach Anspruch 1, **dadurch gekennzeichnet,**
- **daß** eine Montageeinheit (9) bzw. Untereinheit (9', 9") wenigstens zwei Anschlußstutzen (5) für Einspritzdüsen (4) umfaßt, die
- jeweils über einen zylindrischen Steck-Fortsatz (15) mit radialem Spiel in einer Kraftstoff-Zuleitung (16) im jeweiligen Anschlußstutzen (5) angeordnet sind unter Zwischenschaltung eines O-Ringes als elastischem Dichtelement (8), und
- **daß** jeder Steck-Fortsatz (15) ferner einspritzdüsenseitig eine Rillenanordnung (17) aufweist zur Aufnahme einer Tellerfeder (14) als kraftübertragendem Federelement zwischen jeweiligen Anschlußstutzen (5) und jeweiliger Einspritzdüse (4).

3. Einspritzvorrichtung nach Anspruch 1 und 2, **dadurch gekennzeichnet,**
- **daß** jeder Anschlußstutzen (5) einspritzdüsenseitig eine der den Steck-Fortsatz (15) der Einspritzdüse (4) aufnehmenden Zuleitung (16) axial vorgelagerte Ausnehmung (18) aufweist zur Anordnung von an der Tellerfeder (14) angeordneter Haltelaschen (19), die
- über auswärts gerichtet angeordnete Verriegelungszungen (20) in Durchbrechungen (21) in dem die Ausnehmung (18) begrenzenden Mantel (22) jedes Anschlußstutzens (5) formschlüssig eingreifen.

4. Einspritzvorrichtung nach Anspruch 3, **dadurch gekennzeichnet, daß** Tellerfeder (14) und Haltelaschen (19) mit Verriegelungszungen (20) einstückig ausgebildet sind.

5. Einspritzvorrichtung nach den Ansprüchen 1 bis 4, **dadurch gekennzeichnet,**
- **daß** eine erste, relativ dickwandige, der Rillenanordnung (17) entsprechend geschlitzte Tellerfeder als im wesentlichen kraftübertragendes Federelement (14) vorgesehen ist und
- **daß** eine zweite, relativ dünnwandige, geschlitzte Tellerfeder (14') einstückig mit Haltelaschen ausgebildet ist, wobei
- beide Tellerfedern gleichsinnig angeordnet sind.

6. Einspritzvorrichtung nach den Ansprüchen 3 bis 5, **dadurch gekennzeichnet,**
- **daß** die Haltelaschen (19) jeweils über einen stufenförmigen Abschnitt (23) mit dem Randbereich der Tellerfeder (14) in Verbindung stehen, und
- die in Spaltausnehmungen (24) des Mantels (22) jedes Anschlußstutzens (5) eingreifend angeordneten Abschnitte (23) als Drehanschläge der bzw. jeder Tellerfeder (14) dienen.

7. Einspritzvorrichtung nach Anspruch 6, **dadurch gekennzeichnet,**
- **daß** die als Drehanschläge dienenden Abschnitte (23) der Haltelaschen (19) in Kombination mit einer den der Rillenanordnung (17) angepaßten Schlitz (25) der Tellerfeder (14) durchsetzenden Schutzeinrichtung für ein Steuerkabel (26) oder eines angeformten Steckanschlußes der Einspritzdüse (4) zugleich der Lagesicherung der Einspritzdüse (4) relativ zum Anschlußstutzen (5) dienen.

8. Einspritzvorrichtung nach einem oder mehreren der Ansprüche 1 bis 7, **dadurch gekennzeichnet,**
- **daß** für einen mehrzylindrigen Otto-Motor (2) die Einspritzdüsen (4) von in Reihe benachbarter Zylinder gruppenweise mit einem einzigen Hochdruckspeicher (7) verbunden jeweils eine Montageeinheit (9) bilden, wobei
- Untereinheiten (9', 9") miteinander über eine Ausgleichsverbindung (27) verbunden sind.

9. Einspritzvorrichtung nach Anspruch 8, **dadurch gekennzeichnet, daß** die Ausgleichsverbindung (27) ein Wellrohr (28) ist.

## Claims

1. A high-pressure fuel injection device for an internal combustion engine, especially a spark-ignition engine,
- comprising an injection nozzle (4) pointing directly into a combustion chamber (3) and
- connectable to a connecting piece (5) of a high-pressure fuel reservoir (7) disposed on the engine casing (6), via a plug connection comprising a tolerance-compensating resilient sealing element (8), wherein
- the high-pressure reservoir (7) is releaseably fastened to the connecting piece (5) in the direction in which the injection nozzle (4) is fitted on the engine casing (6),
**characterised in that**
- the high-pressure reservoir (7) forms an assembly unit (9, 9', 9") together with an injection nozzle (4) releaseably held on the connecting piece (5), wherein
- the injection nozzle (4), disposed on a stop in/on the engine casing (6), is prestressed via the fixed high-pressure reservoir (7) by a force-transmitting spring element (14) disposed between the injection nozzle (4) and the connecting piece (5).

2. An injection device according to claim 1, **characterised in that**
- an assembly unit (9) or sub-unit (9', 9") comprises at least two connecting pieces (5) for injection nozzles (4),
- each disposed via a cylindrical plug extension (15) with radial clearance in a fuel feed line (16) in the respective connecting nozzle (5), with interposition of an elastic sealing element (8) in the form of an O-ring, and
- each plug extension (15), on the injection-nozzle side, has a groove arrangement (17) for receiving a cup spring (14) for transmitting force between the respective connecting piece (5) and the respective injection nozzle (4).

3. An injection device according to claims 1 and 2, **characterised in that**
- each connecting piece (5), on the injection nozzle side, has a recess (18) axially in front of the feed line (16) receiving the plug extension (15) of the injection nozzle (4), for positioning of retaining lugs (19) disposed on the cup springs,
- wherein the lugs, via outwardly directed locking tongues (20), engage positively in apertures (21) in the jacket (22) of each connecting piece (5) bounding the recess (18).

4. An injection device according to claim 3, **characterised in that** the cup springs (14) and retaining lugs (19) are constructed integrally with locking tongues (20).

5. An injection device according to claims 1 to 4, **characterised in that**
- a first relatively thick-walled cup spring slotted to correspond with the groove arrangement (17) is provided as the substantially force-transmitting spring element (14) and
- a second relatively thin-walled slotted cup spring (14') is formed integrally with retaining lugs, wherein
- both cup springs are disposed in the same direction.

6. An injection device according to claims 3 to 5, **characterised in that**
- the retaining lugs (19) are each connected to the edge region of the cup springs (14) via a stepped portion (23), and
- the portions (23), which engage in gaps or recesses (24) in the jacket (22) of each connecting piece (5), serve as rotary stops for the or each cup spring (14).

7. An injection device according to claim 6, **characterised in that**
- the rotary-stop portions (23) of the retaining lugs (19), in combination with an integrally formed plug connection on the injection nozzle (4) or with a control-cable (26) protecting device extending through a slot (25) in the cup spring (14) adapted to the groove arrangement (17), also secures the injection nozzle (4) in position relative to the connecting piece (5).

8. An injection device according to one or more of claims 1 to 7, **characterised in that**
- in the case of a multi-cylinder spark-ignition engine (2) the injection nozzles (4) of a row of cylinders and connected in groups to a single high-pressure reservoir (7) form a respective assembly unit (9), wherein
- sub-units (9', 9") are interconnected by a compensating connection (27).

9. An injection device according to claim 8, **characterised in that** the compensating connection (27) is a corrugated tube (28).

## Revendications

1. Dispositif d'injection de carburant haute pression pour un moteur à combustion interne, notamment un moteur à allumage par étincelle,
- doté d'un injecteur (4) orienté directement dans une chambre à combustion (3) qui
- peut être reliée à un raccord (5) d'un accumulateur de carburant haute pression (7) pouvant être disposé sur le carter du moteur (6) via un câble de jonction avec un élément d'étanchéité élastique (8) compensant les tolérances,
- l'accumulateur haute pression (7) avec le raccord (5) étant fixé sur le carter du moteur (6) tout en pouvant être retiré dans le sens du montage de l'injecteur (4),
**caractérisé en ce que**
- l'accumulateur haute pression (7) forme une unité de montage (9, 9', 9") avec un injecteur (4) disposé de manière amovible sur le raccord (5),
- l'injecteur (4) disposé sur une butée dans/sur le carter du moteur (6) est disposé de manière à subir, via l'accumulateur haute pression fixé (7), une précontrainte exercée par un élément de transfert à ressort (14) situé entre l'injecteur (4) et le raccord (5).

2. Dispositif d'injection selon la revendication 1,
**caractérisé en ce qu'**
- une unité de montage (9) ou une unité secondaire (9', 9") comprend au moins deux raccords (5) pour injecteurs (4) qui
- sont chacun disposés dans une conduite d'alimentation de carburant (16) dans le raccord (5) correspondant via un adaptateur cylindrique (15) avec un jeu radial, un joint torique d'étanchéité servant d'élément d'étanchéité élastique (8) étant intercalé et
- chaque adaptateur (15) présentant de plus, du côté de l'injecteur, une structure rainurée (17) permettant d'accueillir un ressort à disque (14) servant d'élément de transfert à ressort entre chaque raccord (5) et chaque injecteur (4).

3. Dispositif d'injection selon les revendications 1 et 2,
**caractérisé en ce que**
- chaque raccord (5) est doté, du côté de l'injecteur, d'un creux (18) précédant sur le plan axial la conduite d'alimentation (16) accueillant l'adaptateur (15) de l'injecteur (4) de manière à pouvoir disposer des colliers de retenue (19) placés sur le ressort à disque (14) qui
- mordent, par complémentarité de forme, des découpes (21) formées dans l'enveloppe (22) de chaque raccord (5) limitant le creux (18) via des languettes de verrouillage (20) orientées vers l'extérieur.

4. Dispositif d'injection selon la revendication 3,
**caractérisé en ce que**
le ressort à disque (14) et les colliers de retenue (19) sont fabriqués d'un seul tenant avec les languettes de verrouillage (20)

5. Dispositif d'injection selon les revendications 1 à 4,
**caractérisé en ce qu'**
- un premier ressort à disque fendu selon la structure rainurée (17) et à paroi relativement épaisse sert principalement d'élément de transfert à ressort (14) et
- un deuxième ressort à disque (14') également fendu, mais à paroi relativement mince, est fabriqué d'un seul tenant avec les colliers de retenue,
- les deux ressorts à disque étant disposés dans le même sens.

6. Dispositif d'injection selon les revendications 3 à 5,
**caractérisé en ce que**
- les colliers de retenue (19) sont mis en relation avec le bord du ressort à disque (14) via une section en escalier (23) et
- les sections (23) en prise dans les creux de fente (24) de l'enveloppe (22) de chaque raccord (5) servent de butées tournantes du ou des ressorts à disque (14).

7. Dispositif d'injection selon la revendication 6,
**caractérisé en ce qu'**
- en association avec un dispositif de sécurité introduisant la fente (25) adaptée à la structure rainurée (17) des ressorts à disque (14), les sections (23) des colliers de retenue ( 19) agissant comme des butées tournantes sont utilisées avantageusement pour un câble de commande (26) ou une prise de courant embrochable préformée de l'injecteur (4) ainsi que de la sûreté de position de l'injecteur (4) par rapport au raccord (5).

8. Dispositif d'injection selon au moins l'une des revendications 1 à 7,
**caractérisé en ce que**
- pour un moteur (2) à plusieurs cylindres à allumage par étincelle à injection directe, les injecteurs (4) de cylindres voisins alignés en rangée forment une unité de montage (9) en étant reliés par groupe à un seul accumulateur haute pression (7),
- les unités secondaires (9', 9") étant reliées les unes aux autres via un raccord compensateur (27).

9. Dispositif d'injection selon la revendication 8,
**caractérisé en ce que**
le raccord compensateur (27) a la forme d'un tube ondulé (28).
